# EUROPÄISCHE PATENTSCHRIFT

(11) **EP 0 173 031 B1**
(45) Veröffentlichungstag und Bekanntmachung des Hinweises auf die Patenterteilung: **03.01.1990**
(21) Anmeldenummer: 85108250.3
(22) Anmeldetag: 03.07.1985
(51) Int. Cl.: B01F 3/04

(54) **Anordnung zum Karbonisieren von Wasser**
Device for the carbonating of water
Dispositif de saturation d'acide carbonique de l'eau

(30) Priorität: 22.08.1984 DE 3430950
(43) Veröffentlichungstag der Anmeldung: 05.03.1986
(73) Patentinhaber: Bosch-Siemens Hausgeräte GmbH, 81669 München (DE); THE COCA-COLA COMPANY, Atlanta, Georgia 30301 (US)
(72) Erfinder: Aschberger, Matthias, Dipl.-Ing., D-7928 Giengen (DE); Färber, Karlheinz, Dipl.-Ing., D-7928 Giengen (DE); Deininger, Anton, Dipl.-Ing., D-8887 Bachhagel (DE)

(56) Entgegenhaltungen:
- DE-A- 3 006 661
- GB-A- 1 405 245

## Beschreibung

Die vorliegende Erfindung bezieht sich auf eine Anordnung von unter Druck stehendem Wasser, bestehend aus einem - bevorzugt gekühlten - Vorratsbehälter, in welchem bedarfsweise Wasser bis zu einem vorgegebenen Pegel sowie CO₂-Gas über eine Druckminder-Ventilanordnung und eine Zuführungsleitung zuführbar sind und aus welchem das karbonisierte Wasser über ein Schließ-und Druckminderventil entnehmbar ist.

Derartige Anordnungen zum Karbonisieren von Wasser finden insbesondere Anwendung in Getränkeautomaten, mittels derer karbonisiertes Wasser mit Getränkekonzentraten zu einem gebrauchsfähigen Getränk mischbar ist. Dazu findet ein Vorratsbehälter Anwendung, in welchem Wasser mit CO₂-Gas angereichert und gekühl wird. Um eine ausreichende Karbonisierung des Wassers zu gewährleisten, ist es erforderlich bzw. zumindest sehr zweckmäßig, die Karbonisierungsmaßnahme im Vorratsbehälter unter erhöhtem Druck vorzunehmen. Zu diesem Zweck werden dem Vorratsbehälter über eine füllstandsabhängig beeinflußte Fördermengen-Steuervorrichtung bedarfsweise Wasser und über eine druckabhängig beeinflußte Fördermengen-Steuervorrichtung CO₂-Gas zugeführt. Die Fördermengen-Steuervorrichtung für das Wasser kan sein, entweder eine Pumpenanordnung, ein Steuerventil, wenn das zugeführte Wasser gesichert unter genügend hohem Druck zur Verfügung steht, oder eine Kombination beider Maßnahmen. Die Fördermengen-Steuervorrichtung für das CO₂-Gas wird - da dieses CO₂₋Gas üblicherweise in Vorratsflaschen mit hohem Gasdruck zur Verfügung steht - üblicherweise eine selbstregelnde Druckminder-Ventilanordnung sein. Druckminder-Ventilanordnungen bekannter Bauart sind in der Lage, einen relativ konstanten, vorgegebenen Gasdruck zur Verfügung zu stellen, soweit eingangsseitig ein darüberliegender Gasdruck anliegt.

Besondere Probleme treten bei derartigen Systemen dann auf, wenn der Vorratsbehälter neu mit Wasser und/oder mit CO₂-Gas in einem Umfang zu füllen ist, welcher über der üblichen intermittierenden Betriebsweise liegt. Insbesondere wenn der Vorrat in der CO₂-Vorratsflasche erschöpft ist und eine Auswechslung dieser Vorratsflasche erforderlich wird, ist ein Druckabfall auch im Vorratsbehälter gegeben bzw. zu befürchten. Dieser Druckabfall führt dazu, daß das Wasser ungenügend karbonisiert wird. Es kann aber auch zweckmäßig sein, dafür zu sorgen, daß für eine Wartung bzw. Mängelbehebung ein Druckabfall im Vorratsbehälter auf normalen atmosphärischen Druck zwangsweise durchführbar ist.

In Gassysteme, die unter hohem Betriebsdruck stehen, werden häufig Ventilsysteme eingesetzt, welche verhindern sollen, daß diese Systeme einem zu hohen Betriebsdruck ausgesetzt werden. Bei Überschreiten dieses Betriebsdrucks öffnen diese Systeme und lassen solange Gas entweichen, bis der zulässige maximale Betriebsdruck wieder unterschritten ist. Darüber hinaus ist es bekannt (GB-A 1 405 245), ein Ventilsystem für den Karbonisator innerhalb eines Getränkeausgabegeräts vorzusehen, mit welchem es möglich ist, durch Offnen über einen von außen betätigbaren Stößel den Betriebsdruck abzusenken.

Der vorliegenden Erfindung liegt nunmehr die Aufgabe zugrunde, eine Vorrichtung bereitzustellen, welche in einfacher Weise das Unterschreiten eines vorgegebenen Betriebsdrucks auswertet. Darüber hinaus soll durch diese Vorrichtung die Voraussetzung gegeben sein, in einfacher Weise das Unterschreiten des Betriebsdrucks anzuzeigen und/oder einen Druckausgleich des Vorratsbehälters hin zur Umgebungsatmosphäre durchzuführen.

Eine Anordnung zum Karbonisieren von Wasser in einem gegenüber der Umgebungsatmosphäre unter erhöhtem Innendruck stehenden Vorratsbehälter welche diesen Forderungen gerecht wird, ist erfindungsgemäß dadurch gekennzeichnet, daß in dem der Druckminder-Ventilanordnung folgenden CO₂-Gasbereich ein durch gegenüber der Außenathmosphäre erhöhten Gasdruck im Vorratsbehälter gegen eine Rückstellkraft eine Austrittsöffnung geschlossen gehaltenes Ventil-Verschließorgan angeordnet ist und daß die auf das Ventil-Verschließorgan wirkende Rückstellkraft gleich ist dem vorgegebenen kleinsten zugelassenen Betriebsdruck im Vorratsbehälter (4).

Bei Anwendung dieser erfindungsgemäßen Maßnahme wird das Ventil-Verschließorgan durch den für den ordnungsgemäßen Betrieb erforderlichen, gegenüber der Rückstellkraft überwiegenden Gasdruck in der geschlossenen Stellung gehalten. Sinkt der Gasdruck im System unter einen vorgegebenen Betrag, dessen Wirkung die Wirkung der Rückstellkraft unterschreitet, so öffnet das Ventil-Verschließorgan. Damit entsteht eine Signalwirkung. Diese kann in einfachster Weise in der Verstellung eines Ventilstößels bestehen. Das unter dem niedrigen Druck ausströmende Gas kann aber auch für eine akustische Signalgebung benutzt werden. Über den herausgeführten Ventilstößel ist aber auch ein zwangsweises Offnen des Ventils gegen den normalen Arbeitsdruck möglich, um beispielsweise das System zu Entlüften.

Als einfachste Form für die Rückstellkraft kann ein Federelement Anwendung finden, dessen Rückstellkraft bevorzugterweise über eine Stellschraube auf einen gewünschten Wert einstellbar ist.

Nach einer bevorzugten Ausgestaltung der erfindungsgemäßen Anordnung ist in der durch das Ventil-Verschließorgan verschließbaren Austrittsöffnung für das C0₂-Gas eine Strömungsdrossel angeordnet. Diese Strömungsdrossel ist derart dimensioniert, daß innerhalb des Vorratsbehälters durch die Menge von über deren Fördermengen-Steuervorrichtung zufließendes Wasser infolge des durch die Strömungsdrossel zugelassenen Gasflusses kein das Ventil-Verschließorgan verschließender Druck aufgebaut wird, während bei anschließender Zuführung von CO₂-Gas mit wesentlich höherem Fördervolumen je Zeiteinheit der über die Stömungsdrossel aufgebaute Innendruck in der Lage ist, die Austrittsöffnung über das Ventil-Verschließorgan zu schließen.

Ohne aufwendige Zusatzmaßnahmen ist der Vorratsbehälter also in einem ersten Arbeitsgang mit Wasser bis zu einem vorgegebenen Zustand - erfaßt durch entsprechende Sensoren - zu füllen und anschließend mit CO₂₋Gas zu versorgen.

Nach einer bevorzugten Ausführungsform ist die erfindungsgemäße Anordnung dadurch gekennzeichnet, daß das Ventil-Verschließorgan als Stößel mit scheibenförmiger Ventilplatte ausgebildet ist, welche in einer Bohrung des Ventilgehäuses geführt axial verschieblich einem Ventilsitz des Ventilgehäuses gegenübersteht. Bevorzugt ist zwischen Ventilplatte und Ventilsitz ein Dichtring aus nachgiebig verformbarem Material angeordnet Auf dem Stößel ist das Federelement, welches sich gegenüber dem Ventilgehäuse und der Ventilplatte als Druckfeder abstützt, aufgesetzt. Ein derartiger Aufbau ist äußerst raumsparend und funktionssicher. Der Stößel ist dabei bevorzugt mit Spiel im Ventilgehäuse geführt, so daß zwischen diesem Stößel und der Bohrung des Ventilgehäuses bei geöffnetem Ventil das Gas nach außen entweichen kann. Der Dichtring aus nachgiebig verformbarem Material dient der funktionssicheren Dichtung bei geschlossenem Ventil. Durch konische Ausgestaltung des Vertilsitzes ist das Dichtverhalten im Bedarfsfall vorteilhaft beeinflußbar.

Nach einer bevorzugten Weiterbildung ist die erfindungsgemäße Anordnung dadurch gekennzeichnet, daß die Ventilplatte in einer Bohrung des Ventilgehäuses unter Bildung eines Randspaltes zwischen Ventilplatte und Führungsbohrung als Strömungsdrossel geführt ist. Die Schließkraft für das geöffnete Ventil erhält somit Komponenten aus dem auf das Ventil wirkenden Druckunterschied zwischen Innendruck und Außendruck und aus der Gasströmungswirkung.

Herstellungs- und anwendungstechnisch ist es zweckmäßig, daß die erfindungsgemäße Anordnung in die Baueinheit der Fördermengen-Steuervorrichtung für das CO₂-Gas integriert ist

Ein nach den Merkmalen der Erfindung ausgestaltetes Ausführungsbeispiel ist anhand der Zeichnung im folgenden näher beschrieben. Es zeigen :
Fig. 1 eine schematisiert dargestellte Wasserkarbonisierungseinrichtung für einen Getränkeautomaten,
Fig. 2 und
Fig. 3 eine vereinfacht dargestellte druckabhängig beeinflußte Fördermengen-Steuervorrichtung für das CO₂-Gas mit durch Betriebsgasdruck verschlossener Ventilanordnung und
Fig. 4 die Einzelheit dieser Ventilanordnung.

Ein Getränkeautomat zum Mischen von unterschiedlichen Getränkekonzentraten mit gekühltem CO₂-Wasser zu einem Mischgetränk enthält als wesentliche Bestandteile eine Mischrinne 1, in welcher der Mischvorgang eingeleitet bzw. durchgeführt wird, Getränkekonzentrats-Behälter 2, aus denen über Dosiereinrichtungen 3 die Getränkekonzentrate portionsweise der Mischrinne 1 zugeführt werden, und einen Vorratsbehälter 4 für gekühltes CO₂-Wasser, welches über ein Ausgabeventil 5 in die Mischrinne bedarfsweise einfließen kann. Die Mischung verläßt die Mischrinne 1 über einen Auslauftrichter 6.

Der CO₂-Wasservorrat wird gekühlt durch Kältemittel, welche über eine um den Vorratsbehälter 4 gewickelte Rohrleitung 7 geleitet sind. Ergänzt wird der CO₂-Wasservorrat innerhalb des Vorratsbehälters 4 um die über das Ausgabeventil 5 entnommenen Mengen dadurch, daß über eine Rohrleitung 8, gesteuert über ein Ventilsystem 9 Frischwasser zugeführt wird und über eine Rohrleitung 10 aus einem Behälter 11 mit CO₂-GasFüllung, gesteuert durch ein Ventilsystem 12, CO₂-Gas zugeführt wird.

Durch dieses CO₂-Gas steht der Innenraum des Vorratsbehälters 4 unter einem gegenüber der Atmosphäre erhöhtem Druck. Dies trägt zur angestrebt guten Karbonisierung des Wassers innerhalb des Vorratsbehälters 4 bei. Dieser Überdruck im Vorratsbehälter 4 wird durch ein Reduzierventil gesteuert, welches den wesentlich höheren Gasdruck innerhalb der Vorratsflasche 11 auf den Betriebsdruck im Vorratsbehälter 4 herabsetzt.

Eine entsprechende Steuereinrichtung zum Beeinflussen eines Flaschen-Rückschlagventils ist durch die Fig. 2 und 3 dargestellt. Der im Vorratsbehälter 4 benötigte Gasdruck wirkt innerhalb einer Kammer 13 dieser Ventilanordnung 12 über einen Kolben 14 gegen die Kraft einer Feder 15. Läßt der Gasdruck innerhalb des Vorratsbehälters 4 und damit in der Ventilkammer 13 nach, so wird der Kolben 14 durch die Kraft der Feder 15 nach unten gedrückt und über den Stößel 16 wird ein nicht dargegstelltes Ventil geöffnet, welches den Gasfluß aus der Vorratsflasche 11 zuläßt bzw. verstärkt zuläßt. Steigt der Gasdruck im Vorratsbehälter 4 und damit in der Ventilkammer 13 wieder an, so hebt dieser den Kolben 14 gegen die Kraft der Feder 15 wieder an und das Gasflaschenventil kann dem Stößel 16 folgend, den CO₂-Gasstrom aus der Flasche drosseln bzw. ganz unterbrechen. Diese Anordnung arbeitet unter normalen Umständen solange problemlos und funktionsgerecht, wie genügend Gasdruck in der Vorratsflasche 11 vorhanden ist.

Erreicht der Gasdruck innerhalb der Vorratsflasche 11 jedoch einen Grenzwert, welcher nicht mehr ausreichend ist, den Betriebsdruck innerhalb des Vorratsbehälters 4 und die CO₂-Gasversorgung aufrecht zu erhalten, sollte der Bedienungsperson dieser Umstand signalisiert werden. Dazu dient eine zusätzliche, in Fig. 4 im einzelnen dargestelltes Ventil-Verschließorgan 17 innerhalb des Steuerventils 12. Dieses Ventil-Verschließorgan 17 liegt im zum Vorratsbehälter 4 offenen Kanalsystem. Prinzipiell ähnelt es einem Rückschlagventil mit der Besonderheit, daß das Ventil-Schließelement in Schließrichtung durch Gasdruck und entgegen der Schließrichtung durch Federkraft beaufschlagt ist. Das Ventil-Schließelement beinhaltet einen Ventilstößel 18 mit einem Ventilkolben 19, welcher über einen Ring 20 aus elastischem Material gegen einen Ventilsitz 21 des Ventilgehäuses 22 wirkt. Bei genügendem Gasdruck innerhalb der Kammer 23, welcher auch dem Gasdruck im Vorratsbehälter 4 entspricht, wird der Kolben 19 gegen die Kraft einer dagegenwirkenden Feder 24 in der geschlossenen Stellung gehalten. Fällt jedoch der Betriebsdruck innerhalb des Vorratsbehälters 4 und damit innerhalb der Kammer 23 unter einen vorgegebenen und durch die Kraft der Feder 24 repräsentierten Wert ab, so kann der Kolben 19 der Kraft dieser Feder 24 folgen und das Ventil wird geöffnet. Das Restgas kann entweichen und durch die Stellung des Stößels 18 wird angezeigt, daß der Gasdruck im System abgefallen ist.

Das Gas entweicht über Spalte 25, 26, welche zwischen dem Kolben 19 und dem Stößel 18 einerseits und dem Ventilgehäuse 22 andererseits gebildet sind. Zumindest eine dieser Spalte 25 bzw. 26 wirkt gleichzeitig als Drosselventil, so daß in die Kammer 23 geleiteter höherer Gasdruck das Ventil wieder verschließt.

Dieses Ventit-Verschiießorgan eignet sich aber auch dazu, - nachdem die Gaszufuhr aus dem Vorratsbehälter 11 unterbrochen ist - den Vorratsbehälter 4 zu « entlüften ». Dies kann beispielsweise dann erforderlich sein, wenn eine Störung im Wasserzulauf stattfinder oder stattgefunden hat. Die Spalte 25 und 26 des Ventil-Verschließorgan 17 sind derart bemessen, daß der der Einströmgeschwindigkeit des Wassers in den Vorratsbehälter 4 entsprechende Gasstrom durch diese Spalte derart ungehindert ist, daß sich in der Kammer 23 kein Gasdruck aufbaut, welcher in der Lage ist, das Ventil entgegen der Kraft der Feder 24 zu schließen. Somit ist es auch unproblematisch, den Vorratsbehälter 4 neu mit Wasser aufzufüllen bzw. nach einer Unterbrechung bzw. Störung wieder aufzufüllen oder nachzufüllen. Im Bedarfsfall kann durch eine entsprechende Stellschraube, über welche sich die Feder 24 gegenüber dem Gehäuse 22 des Ventil-Verschließorgans 17 abstützt, die Rückstellkraft der Feder verändert werden.

## Patentansprüche

1. Anordnung zum Karbonisieren von unter Druck stehenden Wasser, bestehend aus einem - bevorzugt gekühlten - Vorratsbehälter (4), in welchem bedarfsweise Wasser bis zu einem vorgegebenen Pegel sowie CO₂-Gas über eine Druckminder-Ventilanordnung (12) und eine Zuführungsleitung (10) zuführbar sind und aus welchem das karbonisierte Wasser über ein Schließ-und Druckminderventil (5) entnehmbar ist, dadurch gekennzeichnet, daß in dem der Druckminder-Ventilanordnung (12) folgenden CO₂-Gasbe- reich ein durch gegenüber der Außenathmosphäre erhöhten Gasdruck im Vorratsbehälter (4) gegen eine Rückstellkraft eine Austrittsöffnung geschlossen gehaltenes Ventil-Verschließorgan (17) angeordnet ist und daß die auf das Ventil-Verschließorgan Vorratsbehälter (4) wirkende Rückstellkraft gleich ist dem vorgegebenen kleinsten zugelassenen Betriebsdruck im Vorratsbehälter (4).

2. Anordnung nach Anspruch 1, dadurch gekennzeichnet, daß ein Federelement (24) zur Bereitstellung der Rückstellkraft für das Ventil-Verschließorgan (17) angeordnet ist.

3. Anordnung nach einem der Ansprüche 1 bis 2, dadurch gekennzeichnet, daß in der Gas-Austrittsöffnung eine Strömungsdrossel (25 und/oder 26) angeordnet ist.

4. Anordnung nach einem der Ansprüche 1 bis 3, dadurch gekennzeichnet, daß vom Ventil-Verschließorgan (17) ein mit diesem mechanisch verbundenes Teil (18) nach außen geführt ist.

5. Anordnung nach einem der Ansprüche 1 bis 4, dadurch gekennzeichnet, daß das Ventil-Verschließorgan (17) als Stößel (18) mit scheibenförmiger Ventilplatte (19) ausgebildet ist, welche axial verschieblich einem zu verschließenden Ventilsitz (21) des Ventilgehäuses (22) gegenübersteht.

6. Anordnung nach Anspruch 5, dadurch gekennzeichnet, daß zwischen Ventilplatte (19) und dem Ventilsitz (21) ein Dichtring (20) aus nachgiebig verformbarem Material angeordnet ist.

7. Anordnung nach einem der Ansprüche 5 oder 6, dadurch gekennzeichnet, daß der Ventilsitz (21) konisch ausgebildet ist.

8. Anordnung nach einem der Ansprüche 5 bis 7, dadurch gekennzeichnet, daß durch einen Randspalt (25) zwischen der Ventilplatte (19) und einer Führungsbohrung im Gehäuse (22) die Strömungsdrossel gebildet ist.

9. Anordnung nach einem der Ansprüche 1 bis 8, dadurch gekennzeichnet, daß das Ventil-Verschließorgan (17) in eine Druckminder-Ventilanordnung (12) in der Gaszuführung integriert ist.

## Claims

1. Arrangement, for the carbonation of water under pressure, consisting of a preferably cooled storage container (4), into which water up to a predetermined level as well as carbon dioxide gas are in case of need feedable by way of a pressure- reducing valve arrangement (12) and a feed duct (10) and out of which the carbonated water is withdrawable by way of a closure and pressure- reducing valve (5), characterised thereby, that a valve-closing organ (17), which by gas pressure in the storage container (4) greater than the external atmosphere holds an exit opening closed against a restoring force, is arranged in the carbon dioxide gas region following the pressure-reducing valve arrangement (12) and that the restoring force acting on the valve-closing organ (17) is equal to the preset smallest permissible operating pressure in the storage container (4).

2. Arrangement according to claim 1, characterised thereby, that a spring element (24) is arranged for making the restoring force available for the valve-closing organ (17).

3. Arrangement according to one of the claims 1 and 2, characterised thereby, that a flow throttle (25 and/or 26) is arranged in the gas exit opening.

4. Arrangement according to one of the claims 1 to 3, characterised thereby, that a part (18), which is mechanically connected with the valve-closing organ (17), is led outwardly therefrom.

5. Arrangement according to one of the claims 1 to 4, characterised thereby, that the valve-closing organ (17) is constructed as plunger (18) with a disc-shaped valve plate (19), which is axially displaceable and stands opposite a valve seat (21) to be closed of a valve housing (22).

6. Arrangement according to claim 5, characterised thereby, that a sealing ring (20) of yieldingly deformable material is arranged between the valve plate (19) and the valve seat (21).

7. Arrangement according to one of the claims 5 and 6, characterised thereby, that the valve seat (21) is constructed to be conical.

8. Arrangement according to one of the claims 5 to 7, characterised thereby, that the flow throttle is formed by a rim gap (25) between the valve plate (19) and a guide bore in the housing (22).

9. Arrangement according to one of the claims 1 to 8, characterised thereby, that the valve-closing organ (17) is integrated in a pressure-reducing valve arrangement (12) in the gas feed.

## Revendications

1. Dispositif de gazéification d'eau sous pression, comprenant une cuve (4) - de préférence refroidie - dans laquelle en cas de besoin de l'eau peut être amenée jusqu'à un niveau prédéterminé ainsi que du gaz C0₂ par une valve de détente (12) et une conduite d'alimentation (10) et de laquelle de l'eau gazeuse peut être prélevée par une valve de distribution (5), caractérisé par le fait que dans la zone de gaz C0₂, faisant suite à la valve de détente (12), est installée une valve (17) maintenant fermée une ouverture de sortie à l'encontre d'une force de rappel par une pression de gaz, accrue par rapport à l'atmosphère extérieure, dans la cuve (4) et que la force de rappel agissant sur la valve (17) est égale à la plus petite pression de service prédéterminée admise dans la cuve (4).

2. Dispositif selon la revendication 1, caractérisé par le fait qu'un élément à ressort (24) est prévu pour fournir la force de rappel à la valve (17).

3. Dispositif selon l'une des revendications 1 à 2, caractérisé par le fait qu'un étranglement (25 et/ou 26) est aménagé dans l'ouverture de sortie de gaz.

4. Dispositif selon l'une des revendications 1 à 3, caractérisé par le fait qu'un élément (18), mécaniquement raccordé à la valve, fait saillie à l'extérieur de celle-ci.

5. Dispositif selon l'une des revendications 1 à 4, caractérisé par le fait que la valve est réalisée sous la forme d'un poussoir (18) avec piston (19) - en forme de disque qui, déplaçable axialement, est disposé en face d'un siège (21) à fermer du corps (22) de la valve.

6. Dispositif selon la revendication 5, caractérisé par le fait qu'une bague d'étanchéité (20) en un matériau flexible et déformable est interposée entre le piston (19) de la valve et le siège (21) de celle-ci.

7. Dispositif selon l'une des revendications 5 ou 6, caractérisé par le fait que le siège (21) de la valve est réalisé conique.

8. Dispositif selon l'une des revendications 5 à 7, caractérisé par le fait que l'étranglement est formé par une fente marginale (25) entre le piston (19) de la valve et un alésage de guidage du corps (22).

9. Dispositif selon l'une des revendications 1 à 8, caractérisé par le fait que la valve (17) est intégrée dans une valve de détente (12) placée dans l'amenée du gaz.
